# FASCICULE DE BREVET EUROPEEN

(11) **EP 3 985 167 B1**
(45) Date de publication et mention de la délivrance du brevet: **21.02.2024**
(21) Numéro de dépôt: 21201312.2
(22) Date de dépôt: 06.10.2021
(51) Int. Cl.: D06F 87/00, D06F 73/00, D06F 75/30, D06F 75/20, D06F 75/38

(54) **APPAREIL DE DEFROISSAGE PORTATIF COMPORTANT UN DISPOSITIF DE DIFFUSION D'UN ADDITIF**
TRAGBARES DAMPFENTKNITTERUNGSGERÄT MIT EINER ADDITIV-DIFFUSIONSVORRICHTUNG
PORTABLE CREASE REMOVAL DEVICE WITH MEANS FOR APPLYING AN AGENT VIA DIFFUSION

(30) Priorité: 16.10.2020 FR 2010650
(43) Date de publication de la demande: 20.04.2022
(73) Titulaire: SEB S.A., 69130 Ecully (FR)
(72) Inventeur: SIBEAUD, Mathilde, 69009 LYON (FR); PERBET, Victor, 38200 VIENNE (FR)
(74) Mandataire: SEB Développement

(56) Documents cités:
- CN-A- 110 055 733
- CN-U- 203 270 336
- CN-U- 203 890 774
- CN-U- 207 277 040
- CN-U- 209 099 012
- FR-A1- 3 060 027
- US-A1- 2017 260 685
- US-A1- 2018 073 190

## Description

### Domaine technique

La présente invention se rapporte au domaine des appareil de défroissage portatif comportant une poignée et une tête d'émission de vapeur reliée à la poignée dans lesquels la tête d'émission de vapeur comporte une face de traitement, munie d'au moins un orifice de sortie de vapeur, qui est destinée à venir verticalement en regard d'un vêtement à défroisser. L'invention concerne plus particulièrement un appareil de défroissage comprenant un dispositif de diffusion d'un additif et un corps chauffant comprenant une chambre de vaporisation instantanée.

### Etat de la technique

Il est connu du document CN207277040U, un appareil de défroissage portatif comportant une poignée et une tête d'émission de vapeur reliée à la poignée, la tête d'émission de vapeur comporte une face de traitement munie d'orifices de sortie de vapeur et une cavité recevant un matériau absorbant imprégné d'un parfum.

Cependant, un tel appareil ne permet pas une bonne diffusion de l'additif, la diffusion de l'additif étant fortement liée au contact de la face de traitement avec le vêtement à traiter.

Il est également connu du document CN205420870U un appareil de défroissage portatif comportant une face de traitement munie d'orifices de sortie de vapeur dans lequel la face de traitement peut être recouverte d'une lingette permettant la diffusion d'un additif, de sorte que l'additif est diffusé avec le flux de vapeur. Cependant, une telle construction ne permet pas une diffusion régulière et constante de l'additif dans le temps, la diffusion de l'additif diminuant progressivement au fur et à mesure que la vapeur traverse la lingette.

Les documents CN1 10055733A, CN209099012U, CN203890774U, US2018/073190A et FR3060027A divulguent d'autres types d'appareils de défroissage portables.

### Résumé de l'invention

La présente invention vise à remédier à cet inconvénient en proposant un appareil de défroissage portatif dans lequel la quantité d'additif diffusé avec la vapeur est mieux maitrisée. En particulier, un but de la présente invention est de proposer un appareil qui permette la diffusion d'un additif en faible quantité et de manière maitrisée.

A cet effet, l'invention a pour objet un appareil de défroissage comportant une poignée et une tête d'émission de vapeur reliée à la poignée, la tête d'émission de vapeur comportant une face de traitement, munie d'au moins un orifice de sortie de vapeur, destinée à venir verticalement en regard d'un vêtement à défroisser, la tête d'émission de vapeur comportant en outre un dispositif de diffusion d'un additif et un corps chauffant comprenant une chambre de vaporisation instantanée, la vapeur produite par la chambre de vaporisation instantanée s'échappant en direction dudit au moins un orifice de sortie de vapeur par un circuit de distribution de vapeur, caractérisé en ce que le circuit de distribution de vapeur comporte un circuit de dérivation comprenant ledit dispositif de diffusion d'un additif, le circuit de dérivation permettant de prélever une partie du flux de vapeur produit par la chambre de vaporisation instantanée pour y incorporer un additif avant l'émission de ce dernier par ledit au moins un orifice de sortie de vapeur.

Une telle caractéristique permet une meilleure maitrise de la quantité d'additif émis avec la vapeur, cette dernière étant directement liée au dimensionnement du circuit de dérivation. En particulier, la ponction de seulement une partie de la vapeur produite par la chambre de vaporisation instantanée, pour son mélange avec l'additif, permet une meilleure maitrise de la quantité maximale d'additif pouvant être diffusée avec la vapeur ce qui permet d'éviter la diffusion excessive d'add itif.

L'appareil peut en outre présenter une ou plusieurs des caractéristiques suivantes, prises seules ou en combinaison.

Selon une caractéristique avantageuse de l'invention, le circuit de dérivation comporte un dispositif de réglage du débit de vapeur.

Une telle caractéristique permet encore d'améliorer encore la maitrise de la diffusion de l'additif en permettant un réglage du débit de vapeur passant par le circuit de dérivation.

Selon une caractéristique avantageuse de l'invention, le dispositif de réglage du débit de vapeur comporte des moyens permettant de moduler la section de passage de la vapeur dans le circuit de dérivation.

Selon une caractéristique avantageuse de l'invention, le dispositif de réglage du débit de vapeur est un robinet qui comporte un boisseau s'étendant au travers du circuit de dérivation.

Une telle construction présente l'avantage d'être simple et économique à mettre en oeuvre.

Selon une caractéristique avantageuse de l'invention, le dispositif de diffusion d'un additif comprend un réservoir pour la réception d'un additif liquide, par exemple une huile essentielle.

L'utilisation d'un tel additif, de type huile essentielle, présente l'avantage d'être facilement accessible dans le commerce et d'offrir un très grand choix de parfums.

Selon une caractéristique avantageuse de l'invention, le réservoir présente un volume inférieur à 200 mm3.

Une telle caractéristique a pour avantage de limiter la quantité d'additif pouvant être introduit dans l'appareil à quelques gouttes, ce qui permet d'éviter la diffusion d'une trop grande quantité d'additif.

Selon une caractéristique avantageuse de l'invention, le réservoir est formé par une coupelle disposée dans un puits comportant une ouverture de remplissage fermée par un bouchon, ladite coupelle étant monté mobile en translation entre une position de remplissage, vers laquelle elle est ramenée par un ressort de rappel en l'absence du bouchon, et une position de fonctionnement vers laquelle elle est ramenée par le bouchon.

Selon une caractéristique avantageuse de l'invention, en position de remplissage, la coupelle empêche que la vapeur circulant dans le circuit de dérivation ne s'échappe au travers de l'ouverture de remplissage.

Une telle caractéristique permet de limiter le risque de brulure de l'utilisateur avec la vapeur s'échappant par l'ouverture de remplissage lorsque l'utilisateur fait fonctionner l'appareil en ayant oublié de remettre le bouchon sur l'orifice de remplissage.

Selon une caractéristique avantageuse de l'invention, le bouchon comporte un élément poussoir venant repousser la coupelle vers la position de fonctionnement lorsque le bouchon ferme l'ouverture de remplissage, l'élément poussoir présentant la forme d'une grille venant prendre appui sur le bord supérieur de la coupelle.

Une telle grille présente l'avantage d'être simple et économique à réaliser et de permettre la circulation de la vapeur sur le sommet de la coupelle.

### Brève description des figures

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
[Fig 1] La figure 1 est une vue en perspective d'un appareil selon un mode de réalisation particulier de l'invention ;
[Fig 2] La figure 2 est une vue de côté du corps chauffant et de la face de traitement équipant l'appareil de la figure 1 ;
[Fig 3] La figure 3 est une vue en perspective éclatée du corps chauffant équipant l'appareil de la figure 1 ;
[Fig 4] La figure 4 est une vue en perspective éclatée de la face de traitement équipant l'appareil de la figure 1 ;
[Fig 5] La figure 5 est une vue en coupe longitudinale du corps chauffant et de la face de traitement équipant l'appareil de la figure 1 ;
[Fig 6] La figure 6 est une vue en coupe selon la ligne VI-VI de la figure 2, avec le bouchon en position fermée et le robinet en position ouverte ;
[Fig 7] La figure 7 est une vue semblable à celle de la figure 6 en l'absence du bouchon de fermeture ;
[Fig 8] La figure 8 est une vue de détail du bouchon de fermeture ;
[Fig 9] La figure 9 est une vue semblable à celle de la figure 6 avec le robinet en position fermée.

Seuls les éléments nécessaires à la compréhension de l'invention ont été représentés. Pour faciliter la lecture des dessins, les mêmes éléments portent les mêmes références d'une figure à l'autre.

On notera que dans ce document, les termes "horizontal", "vertical", "inférieur", "supérieur", « haut », « bas », "avant", "arrière", « longitudinal », « transversal », employés pour décrire l'appareil font référence à cet appareil lorsqu'il repose à plat sur son embase.

La figure 1 représente un appareil de défroissage comportant un boîtier portatif en matière plastique comprenant une embase 1 surmontée d'une poignée 2 et d'une tête 3 d'émission de vapeur, l'embase 1 comprenant une face inférieure plane sur laquelle l'appareil de défroissage peut venir reposer stablement dans une position sensiblement verticale.

L'embase 1 de l'appareil de défroissage comporte un cordon 10 d'alimentation électrique permettant son raccordement à un réseau électrique domestique, et la tête 3 d'émission de vapeur comporte une face arrière munie d'un bouton (non visible sur les figures) permettant de mettre sous tension l'appareil de défroissage.

L'embase 1 renferme une pompe 4 électrique, illustré en pointillé sur la figure 1, dont le fonctionnement est commandé au moyen d'une gâchette 5 disposée au sommet de la poignée 2, la gâchette 5 actionnant, de manière connue en soi, un interrupteur relié à une carte électronique de pilotage de la pompe 4, non représentés sur les figures. La pompe 4 est alimentée en liquide par un réservoir 11 ménagé dans l'embase 1, ce réservoir 11 étant avantageusement amovible de l'appareil de défroissage pour faciliter son remplissage.

La tête 3 d'émission de vapeur présente une forme élancée s'étendant transversalement à la direction longitudinale de la poignée 2 et comporte une extrémité longitudinale munie d'une face de traitement 30 destinée à venir verticalement en regard d'un vêtement à défroisser.

De manière préférentielle, la face de traitement 30 comporte en son centre une plaque chauffante 31 métallique, de forme rectangulaire, la plaque chauffante 31 étant entourée d'une surface périphérique 32 non chauffante recouverte d'un textile. La face de traitement 30 comporte également un orifice de sortie de vapeur 33 constitué par une fente qui s'étend tout atour de la plaque chauffante 31, la fente étant ménagée entre la plaque chauffante 31 et la surface périphérique 32.

Comme montré plus particulièrement sur la figure 2, la tête 3 d'émission de vapeur renferme un corps chauffant 6 présentant une forme générale en parallélépipède rectangle, le corps chauffant 6 comportant une fonderie, par exemple en aluminium, et un élément résistif chauffant 60, tel qu'une résistance électrique, cintré en U et intégré dans la fonderie.

Le corps chauffant 6 comprend une face avant venant au contact thermique de la plaque chauffante 31, la plaque chauffante 31 étant fixée sur deux plots de contact 62 faisant saillie sur la face avant du corps chauffant 6, visible sur la figure 4. De cette manière, la plaque chauffante 31 est chauffée par conduction thermique au travers de deux plots de contact 62 du corps chauffant 6.

Le corps chauffant 6 comporte également un couvercle 61 qui repose, de manière étanche, sur la fonderie, et une chambre de vaporisation instantanée 63 délimitée par la fonderie et le couvercle 61. La fonderie comporte plus particulièrement une paroi périphérique sur laquelle repose le couvercle 61 et qui délimite latéralement la chambre de vaporisation instantanée 63.

Avantageusement, l'alimentation de l'élément résistif chauffant 60 est régulée au moyen d'un thermostat 9 (visible sur la figure 2) autour d'une température de consigne, mesurée au centre de la chambre de vaporisation instantanée 63, par exemple comprise entre 110°C et 150°C.

Le couvercle 61 comporte une chambre d'admission d'eau 68 comprenant deux orifices d'injection d'eau 68A débouchant dans la chambre de vaporisation instantanée 63 au voisinage de l'extrémité avant de cette dernière, la chambre d'admission étant reliée à la pompe 4 par l'intermédiaire d'un conduit d'acheminement de fluide (non représenté sur les figures).

La chambre de vaporisation instantanée 63 comporte une paroi de fond 64 formant une surface de vaporisation sur laquelle est vaporisé le liquide injecté dans la chambre de vaporisation instantanée 63 via les deux orifices d'injection d'eau 68A.

La chambre de vaporisation comporte un passage 65 pour la sortie de vapeur prévue sur la paroi périphérique, le passage 65 étant ménagé au niveau d'une partie arrière de la chambre de vaporisation instantanée 63 disposée à l'opposé de la face de traitement 30.

L'appareil de défroissage comporte en outre plusieurs parois de déviation 69 s'étendant dans la chambre de vaporisation instantanée 63 entre la zone où est injectée l'eau sur la paroi de fond 64 et le passage 65 pour la sortie de la vapeur. Ces parois de déviation 69 forment des chicanes configurées pour dévier le flux de vapeur généré dans la chambre de vaporisation instantanée 63 et retenir les éventuelles gouttelettes d'eau pouvant être transportées par le flux de vapeur.

Le corps chauffant 6 comporte également un circuit de distribution de vapeur 66 dans lequel est destiné à s'écouler le flux de vapeur provenant de la chambre de vaporisation instantanée 63. Selon le mode de réalisation représenté sur les figures, le circuit de distribution de vapeur 66 est disposé autour de la chambre de vaporisation instantanée 63.

Le circuit de distribution de vapeur 66 est relié fluidiquement d'une part à la chambre de vaporisation instantanée 63 via le passage 65 pour la sortie de la vapeur, et d'autre part à l'orifice de sortie de vapeur 33 via une lumière 34, présentant la forme d'une fente rectiligne, prévue dans la face avant du corps chauffant 6. Le circuit de distribution de vapeur 66 est ainsi configuré pour alimenter en vapeur l'orifice de sortie de vapeur 33. En particulier, la vapeur sortant de la chambre de vaporisation instantanée 63 par le passage 65 peut s'écouler dans le circuit de distribution de vapeur 66, de part et d'autre de la chambre de vaporisation instantanée 63 pour être ensuite diffusée au travers de l'orifice de sortie de vapeur 33.

Conformément à la figure 6, le circuit de distribution de vapeur 66 comporte également un circuit de dérivation 67 dans lequel une partie du flux de vapeur produit par la chambre de vaporisation peut être détourner afin d'y injecter un additif liquide, de préférence une huile essentielle, le flux de vapeur prélevé dans le circuit de dérivation 67 étant réinjecté dans le circuit de distribution de vapeur 66 en amont de l'orifice de sortie de vapeur 33.

Le circuit de dérivation 67 comporte à cet effet un dispositif de diffusion d'un additif 7 comprenant un réservoir 70, d'huile essentielle, fermé par un bouchon 72 amovible, accessible sur le boitier de l'appareil.

Le réservoir 70 présente avantageusement la forme d'une coupelle montée mobile en translation dans un puits 71 s'étendant transversalement à un conduit du circuit de dérivation 67, le puits 71 comportant une ouverture 73 à son extrémité supérieure fermée par le bouchon 72 amovible. Un ressort de rappel 74 est prévu pour ramener la coupelle 70 dans une position de remplissage, illustrée sur la figure 6, dans laquelle la coupelle 70 vient en appui contre une collerette ménagée en bordure de l'ouverture 73 et empêche que la vapeur circulant dans le conduit du circuit de dérivation 67 ne s'échappe par l'ouverture 73.

Dans cette position de remplissage, la coupelle 70 comporte une cavité 75 qui est située directement sous l'ouverture 73 de sorte que l'utilisateur peut y déposer une gouttelette d'huile essentielle. De manière préférentielle, le volume de la cavité 75 de la coupelle 70 est limité à un volume inférieur à 0,2 cm3 de manière à ce que la quantité d'huile essentielle pouvant être disposée dans l'appareil soit limité à quelques gouttes. Dans l'exemple illustré, la cavité 75 présente une paroi périphérique circulaire présentant un diamètre de 9 mm et une hauteur de 3 mm.

Conformément à la figure 8, le bouchon 72 de fermeture comporte une extrémité inférieure munie d'un élément poussoir 76 qui vient repousser la coupelle 70 vers une position de fonctionnement, illustrée sur la figure 6, lorsque le bouchon 72 ferme l'ouverture 73. Cet élément poussoir 76 est avantageusement formé par une grille 76 qui comporte des ouvertures 76A permettant la circulation de la vapeur au travers de la grille 76.

Dans cette position de fonctionnement, la vapeur circulant dans le conduit du circuit de dérivation 67 passe au travers des ouvertures 76A de la grille 76 et vient lécher l'huile essentielle présente dans la coupelle 70, comme cela est illustrée par la flèche sur la figure 6, en emportant des micro-gouttelettes d'huile essentielles. Ces micro-gouttelettes sont ensuite injectées dans le circuit de distribution de vapeur 66 par un tube 67A traversant la face avant du corps chauffant 6, le tube 67A débouchant dans une chambre de distribution 35 ménagée derrière la plaque chauffante 31, en amont de l'orifice de sortie de vapeur 33, comme cela est visible sur la figure 4.

De manière préférentielle, les trous de la grille 76 sont disposés dans la zone centrale de la grille 76 de telle sorte qu'il résulte un anneau plein à la périphérie de la grille 76. Cet anneau prend appui sur le bord supérieur de la coupelle 70 et présente un diamètre restreint par rapport au diamètre de la cavité 75 circulaire de sorte que l'anneau fait saillie par rapport à la paroi périphérique de la cavité 75 et forme un rebord évitant que l'huile essentielle ne remonte dans le conduit du circuit de dérivation 67 lorsque l'on incline l'appareil.

Dans le mode particulier de réalisation illustré sur les figures, le circuit de dérivation 67 comporte également dispositif de réglage du débit de vapeur constitué par un robinet 8 permettant de modifier la section de passage 65 de la vapeur dans le circuit de dérivation 67 afin de moduler le débit de vapeur circulant dans le circuit dérivation et donc la quantité d'additif injectée dans le flux de vapeur sortant par l'orifice de sortie de vapeur 33.

Le robinet 8 comporte un boisseau 80 qui peut occuper une position fermée, illustrée sur la figure 9, dans laquelle le boisseau 80 obture le conduit de dérivation et empêche la circulation de la vapeur. Le boisseau 80 peut également occuper différentes positions ouvertes, dont l'une est illustrée à titre d'exemple sur la figure 6, dans lesquelles le boisseau 80 laisse passer un flux de vapeur dans le circuit de dérivation 67.

Le fonctionnement de l'appareil ainsi réalisé va maintenant être décrit.

Lorsque l'utilisateur souhaite utiliser l'appareil pour diffuser un additif mélangé avec de la vapeur sur le linge, il lui suffit de remplir le réservoir d'eau de l'appareil et d'ouvrir le bouchon 72 pour disposer quelques gouttes d'huiles essentielles dans la coupelle 70, cette dernière occupant alors la position de remplissage illustrée sur la figure 6.

Il remet ensuite le bouchon 72 de manière à ce que la grille 76 repousse la coupelle 70 vers la position de fonctionnement illustrée sur la figure 6.

L'utilisateur actionne alors la gâchette 5 de l'appareil, ce qui provoque la mise en marche de la pompe 4 et l'envoi d'eau dans la chambre d'admission d'eau ménagée sur le couvercle 61. L'eau s'écoule ensuite au travers des deux ouvertures d'injection puis est projetée contre la paroi de fond 64 où elle est instantanément vaporisée. La vapeur produite s'échappe alors par le circuit de distribution de vapeur 66 en direction de l'orifice de sortie de vapeur 33.

Si le boisseau 80 du robinet 8 n'est pas placé dans la position de fermeture, une partie de la vapeur produite par la chambre de vaporisation instantanée 63 s'échappe par le circuit de dérivation 67 où elle vient lécher l'huile essentielle présente dans la coupelle 70 en circulant au travers de la grille 76. La vapeur se charge alors de gouttelettes d'huile essentielle, puis est envoyée dans la chambre de distribution 35 où elle se mélange au flux de vapeur principal qui est passé au travers de la lumière 34, sans passer par le circuit de dérivation 67.

Si l'utilisateur souhaite moduler la quantité d'huile essentielle présente dans la vapeur émise par l'orifice de sortie de vapeur 33, il peut le faire simplement en modifiant le réglage du robinet 8 afin d'augmenter ou diminuer la quantité de vapeur passant au travers du circuit de dérivation 67 et donc le pourcentage de vapeur se chargeant en additif.

L'appareil ainsi réaliser présente également l'avantage d'éviter l'utilisateur ne se brule avec la vapeur émise par l'ouverture 73 de remplissage de la coupelle 70 lorsque l'appareil est utilisé, par erreur sans avoir remis le bouchon 72. En effet, en l'absence du bouchon 72, le ressort de rappel 74 ramène automatiquement la coupelle 70 dans la position de remplissage dans laquelle elle obture l'ouverture 73 de sorte que la vapeur ne peut pas s'échapper, ou alors en très faible quantité, au travers de cette ouverture 73.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention, dont la portée est définie par les revendications annexées.

Ainsi, dans une variante de réalisation non représentée, la plaque chauffante pourra posséder son propre élément résistif, indépendant de la résistance chauffante du corps chauffant renfermant la chambre de vaporisation.

## Revendications

1. Appareil de défroissage comportant une poignée (2) et une tête (3) d'émission de vapeur reliée à la poignée (2), la tête (3) d'émission de vapeur comportant une face de traitement (30) munie d'au moins un orifice de sortie de vapeur (33) et destinée à venir verticalement en regard d'un vêtement à défroisser, la tête (3) d'émission de vapeur comportant en outre un dispositif de diffusion d'un additif (7) et un corps chauffant (6) comprenant une chambre de vaporisation instantanée (63), la vapeur produite par la chambre de vaporisation instantanée (63) s'échappant en direction dudit au moins un orifice de sortie de vapeur (33) par un circuit de distribution de vapeur (66), **caractérisé en ce que** le circuit de distribution de vapeur (66) comporte un circuit de dérivation (67) comprenant ledit dispositif de diffusion d'un additif (7), le circuit de dérivation (67) permettant de prélever une partie du flux de vapeur produit par la chambre de vaporisation instantanée (63) pour y incorporer un additif avant l'émission de ce dernier par ledit au moins un orifice de sortie de vapeur (33).

2. Appareil de défroissage selon la revendication 1, **caractérisé en ce que** le circuit de dérivation comporte un dispositif de réglage du débit de vapeur (8).

3. Appareil de défroissage selon la revendication 2, **caractérisé en ce que** ledit dispositif de réglage du débit de vapeur (8) comporte des moyens permettant de moduler une section de passage (65) de la vapeur dans le circuit de dérivation (67).

4. Appareil de défroissage selon l'une quelconque des revendications 2 à 3, **caractérisé en ce que** ledit dispositif de réglage du débit de vapeur est un robinet (8) qui comporte un boisseau (80) s'étendant au travers du circuit de dérivation (67).

5. Appareil de défroissage selon l'une quelconque des revendications 1 à 4, **caractérisé en ce que** le dispositif de diffusion d'un additif (7) comprend un réservoir (70) pour la réception d'un additif liquide, par exemple une huile essentielle.

6. Appareil de défroissage selon la revendication 5, **caractérisé en ce que** le réservoir présente un volume inférieur à 200 mm3.

7. Appareil de défroissage selon l'une quelconque des revendications 5 à 6, **caractérisé en ce que** ledit réservoir est formé par une coupelle (70) disposée dans un puits (71) comportant une ouverture (73) de remplissage fermée par un bouchon (72), ladite coupelle (70) étant montée mobile en translation entre une position de remplissage vers laquelle elle est ramenée par un ressort de rappel (74) en l'absence du bouchon (72) et une position de fonctionnement vers laquelle elle est ramenée par le bouchon (72).

8. Appareil de défroissage selon la revendication 7, **caractérisé en ce que**, en position de remplissage, la coupelle (70) empêche que la vapeur circulant dans le circuit de dérivation (67) ne s'échappe au travers de l'ouverture (73) de remplissage.

9. Appareil de défroissage selon les revendications 7 à 8, **caractérisé en ce que** le bouchon (72) comporte un élément poussoir (76) venant repousser la coupelle (70) vers la position de fonctionnement lorsque le bouchon (72) ferme l'ouverture (73) de remplissage et **en ce que** l'élément poussoir (76) présente la forme d'une grille (76) venant prendre appui sur le bord supérieur de la coupelle (70).

## Patentansprüche

1. Glätteinrichtung, die einen Griff (2) und einen mit dem Griff (2) verbundenen Dampfausstoßkopf (3) umfasst, wobei der Dampfausstoßkopf (3) eine Behandlungsseite (30) umfasst, die mit mindestens einer Dampfaustrittsöffnung (33) ausgestattet und dazu bestimmt ist, vertikal einem zu glättenden Kleidungsstück zugewandt zu werden, wobei der Dampfausstoßkopf (3) weiter eine Vorrichtung zum Verbreiten eines Zusatzstoffs (7) und einen Heizkörper (6) umfasst, der eine Sofortverdampfungskammer (63) umfasst, wobei der von der Sofortverdampfungskammer (63) erzeugte Dampf durch einen Dampfverteilerkreis (66) in Richtung der mindestens einen Dampfaustrittsöffnung (33) entweicht, **dadurch gekennzeichnet, dass** der Dampfverteilerkreis (66) einen Nebenkreis (67) umfasst, der die Vorrichtung zum Verbreiten eines Zusatzstoffs (7) umfasst, wobei der Nebenkreis (67) es ermöglicht, einen Teil des von der Sofortverdampfungskammer (63) erzeugten Dampfstroms zu entnehmen, um in diesen vor seinem Ausstoß durch die mindestens eine Dampfaustrittsöffnung (33) einen Zusatzstoff einzubringen.

2. Glätteinrichtung nach Anspruch 1, **dadurch gekennzeichnet, dass** der Nebenkreis eine Vorrichtung zum Regeln des Dampfdurchsatzes (8) umfasst.

3. Glätteinrichtung nach Anspruch 2, **dadurch gekennzeichnet, dass** die Vorrichtung zum Regeln des Dampfdurchsatzes (8) Mittel umfasst, die es ermöglichen, einen Durchgangsquerschnitt (65) für den Dampf im Nebenkreis (67) zu modulieren.

4. Glätteinrichtung nach einem der Ansprüche 2 bis 3, **dadurch gekennzeichnet, dass** die Vorrichtung zum Regeln des Dampfdurchsatzes ein Hahn (8) ist, der ein sich durch den Nebenkreis (67) erstreckendes Küken (80) umfasst.

5. Glätteinrichtung nach einem der Ansprüche 1 bis 4, **dadurch gekennzeichnet, dass** die Vorrichtung zum Verbreiten eines Zusatzstoffs (7) einen Behälter (70) zur Aufnahme eines flüssigen Zusatzstoffs, zum Beispiel eines ätherischen Öls, umfasst.

6. Glätteinrichtung nach Anspruch 5, **dadurch gekennzeichnet, dass** der Behälter ein Volumen von weniger als 200 mm3 aufweist.

7. Glätteinrichtung nach einem der Ansprüche 5 bis 6, **dadurch gekennzeichnet, dass** der Behälter von einer Schale (70) gebildet wird, die in einem Schacht (71) angeordnet ist, der eine durch einen Stopfen (72) verschlossene Einfüllöffnung (73) umfasst, wobei die Schale (70) zwischen einer Einfüllposition, in die sie bei Abwesenheit des Stopfens (72) durch eine Rückstellfeder (74) gebracht wird, und einer Betriebsposition, in die sie durch den Stopfen (72) gebracht wird, verschiebebeweglich montiert ist.

8. Glätteinrichtung nach Anspruch 7, **dadurch gekennzeichnet, dass** die Schale (70) in der Einfüllposition verhindert, dass der im Nebenkreis (67) zirkulierende Dampf durch die Einfüllöffnung (73) entweicht.

9. Glätteinrichtung nach den Ansprüchen 7 bis 8, **dadurch gekennzeichnet, dass** der Stopfen (72) ein Schiebeelement (76) umfasst, das die Schale (70) in die Betriebsposition zurückschiebt, wenn der Stopfen (72) die Einfüllöffnung (73) verschließt, und dadurch, dass das Schiebeelement (76) die Form eines Gitters (76) aufweist, das auf dem oberen Rand der Schale (70) in Anlage geht.

## Claims

1. Crease removal apparatus comprising a handle (2) and a steam emission head (3) connected to the handle (2), the steam emission head (3) comprising a treatment face (30) provided with at least one steam outlet orifice (33) and intended to vertically face an item of clothing to have its creases removed, the steam emission head (3) further comprising a device for diffusing an additive (7) and a heating body (6) comprising an instantaneous vaporization chamber (63), the steam produced by the instantaneous vaporization chamber (63) being released in the direction of said at least one steam outlet orifice (33) through a steam distribution circuit (66), **characterized in that** the steam distribution chamber (66) comprises a bypass circuit (67) comprising said device for diffusing an additive (7), the bypass circuit (67) making it possible to remove some of the steam flow produced by the instantaneous vaporization chamber (63), to incorporate an additive there before the emission of the latter through said at least one steam outlet orifice (33).

2. Crease removal apparatus according to claim 1, **characterized in that** the bypass circuit comprises a device (8) for adjusting the steam flow rate.

3. Crease removal apparatus according to claim 2, **characterized in that** said device (8) for adjusting the steam flow rate comprises means making it possible to modulate a passage cross-section (65) for the steam in the bypass circuit (67).

4. Crease removal apparatus according to any one of claims 2 to 3, **characterized in that** said device for adjusting the steam flow rate is a valve (8) which comprises a bushel (80) extending through the bypass circuit (67).

5. Crease removal device according to any one of claims 1 to 4, **characterized in that** the device for diffusing an additive (7) comprises a reservoir (70) for receiving a liquid additive, for example an essential oil.

6. Crease removal apparatus according to claim 5, **characterized in that** the reservoir has a volume less than 200 mm3.

7. Crease removal apparatus according to any one of claims 5 to 6, **characterized in that** said reservoir is formed by a cup (70) disposed in a well (71) comprising a filling opening (73) closed by a stopper (72), said cup (70) being movably mounted in translation between a filling position, towards which it is returned by a return spring (74) in the absence of the stopper (72) and an operating position towards which it is returned by the stopper (72).

8. Crease removal apparatus according to claim 7, **characterized in that**, in the filling position, the cup (70) prevents steam circulating in the bypass circuit (67) is not released through the filling opening (73).

9. Crease removal apparatus according to claims 7 to 8, **characterized in that** the stopper (72) comprises a pushbutton element (76) repelling the cup (70) towards the operating position when the stopper (72) closes the filling opening (73) and **in that** the pushbutton element (76) has the form of a grille (76) bearing on the upper edge of the cup (70).
